# EUROPÄISCHE PATENTSCHRIFT

(11) **EP 2 521 813 B1**
(45) Veröffentlichungstag und Bekanntmachung des Hinweises auf die Patenterteilung: **04.06.2014**
(21) Anmeldenummer: 10779282.2
(22) Anmeldetag: 05.11.2010
(51) Int. Cl.: D06F 58/22

(54) **VORRICHTUNG ZUM REINIGEN EINES BAUTEILS EINES TROCKNERS UND TROCKNER MIT EINER DERARTIGEN VORRICHTUNG**
DEVICE FOR CLEANING A COMPONENT OF A DRYER AND DRYER HAVING SUCH A DEVICE
DISPOSITIF POUR NETTOYER UN ÉLÉMENT D'UN APPAREIL DE SÉCHAGE ET APPAREIL DE SÉCHAGE ÉQUIPÉ D'UN TEL DISPOSITIF

(30) Priorität: 13.11.2009 DE 102009046683
(43) Veröffentlichungstag der Anmeldung: 14.11.2012
(73) Patentinhaber: BSH Bosch und Siemens Hausgeräte GmbH, 81739 München (DE)
(72) Erfinder: GRUNERT, Klaus, 13465 Berlin (DE)
(86) Internationale Anmeldenummer: PCT/EP2010/066853
(87) Internationale Veröffentlichungsnummer: WO 2011/057954

(56) Entgegenhaltungen:
- DE-A1-102006 061 211
- DE-A1-102007 060 854
- DE-A1-102008 055 086

## Beschreibung

Die Erfindung betrifft eine Vorrichtung zum Reinigen eines mit Flusen beaufschlagbaren Bauteils eines Trockners mit flüssigem Spülmedium, welche einen über dem Bauteil angeordneten Diffusor zum Verteilen des Spülmediums aufweist, wobei der Diffusor einen über seine Breite sich erstreckenden Verteilungskanal zum Verteilen des in den Diffusor eingeleiteten Spülmediums und einen strömungstechnisch mit dem Verteilungskanal gekoppelten Überlaufbereich aufweist, mit welchem das Spülmedium in vertikaler Strömungsrichtung nach unten zu dem Bauteil leitbar ist. Des Weiteren betrifft die Erfindung einen Trockner mit einer derartigen Vorrichtung.

Aus dem erst nach dem Prioritätstag vorliegender Anmeldung veröffentlichten Dokument DE 10 2008 055 086 A1 sind eine gattungsgemäße Vorrichtung sowie ein gattungsgemäßer Trockner bekannt.

Bei einem aus der EP 1 055 767 B1 bekannten Verfahren zum Reinigen eines Abschnitts einer Prozessluftführung in einem Haushaltwäschetrockner wird während einer Reinigungsphase für eine bestimmte Zeitdauer ein Abschnitt der Prozessluftführung, in dem sich Verunreinigungen oder Flusen absetzen, mit einer Flüssigkeit geflutet. Dies kann insbesondere ein Abschnitt der Prozessluftführung sein, in dem sich ein Wärmetauscher zum Kondensieren von in der Prozessluft befindlicher Feuchtigkeit befindet. Die Flüssigkeit wird am Ende der Reinigungsphase aus dem gefluteten Abschnitt entfernt. Bedingt durch die Unterbrechung des Trocknungsvorgangs in der Reinigungsphase wird der Gesamtprozess des Wäschetrocknens verlängert und erfordert zusätzliche Steuerungs- und Abdichtungsmaßnahmen.

Eine Vorrichtung und ein Verfahren der eingangs genannten Art sind der Veröffentlichung DE 10 2007 016 074 A1 zu entnehmen. Diese beschreibt eine Vorrichtung und ein Verfahren zum Reinigen eines innerhalb eines Prozessluftkreislaufes eines Wasch- und Wäschetrockners angeordneten Bauteils, insbesondere eines Verdampfers einer Kondensatoreinheit. Dazu wird aus dem Prozesskreislauf ausgeschiedenes Kondensat zunächst in einer Kondensatwasserwanne aufgefangen, aus der es dann zu einem oberhalb des Verdampfers vorgesehenen Spülbehälter gepumpt wird. Durch schlagartiges Öffnen eines Ablassventils des Spülbehälters gelangt das Kondensat als Wasserschwall auf oder an das zu reinigende Bauteil. Hierbei ist jedoch das Spülwasser mit Flusen behaftetes Kondensat. Dies führt zu einer nicht in jedem Fall vollständigen und optimalen Reinigung und birgt die Gefahr einer Langzeitverschmutzung des Bauteils.

Darüber hinaus ist eine Vorrichtung zum Reinigen eines Flusensiebs in einem Wäschetrockner bekannt. Dazu ist in Fig. 1 eine schematische beispielhafte Schnittdarstellung eines Wäschetrockners 1 gezeigt. Dieser umfasst eine Trommel 2, welche sich um eine senkrecht zur Figurenebene erstreckende Rotationsachse drehen kann und zur Aufnahme von Wäschestücken ausgebildet ist. Die Beschickung der Trommel 2 erfolgt über eine Beschickungsöffnung 3. Der Wäschetrockner 1 umfasst eine in der Figur nicht näher gekennzeichnete Prozessluftführung, über welche Prozessluft in die Trocknungskammer bzw. die Trommel 2 geleitet wird und dort Feuchtigkeit aufnimmt. Diese dann feuchte Prozessluft wird dann wieder aus der Trommel 2 ausgeleitet; sie ist mit feinen Fasern und Partikeln beladen, die sie von den Wäschestücken, an denen sie vorbeigeströmt ist, weggeführt hat; diese Fasern und Partikel werden herkömmlich als Flusen bezeichnet. Die Flusen werden zu einem überwiegenden Anteil von einem hinter dem Austritt aus der Trommel 2 in der Prozessluftführung angeordneten Flusensieb 4 aus der Prozessluft gefiltert. Zur Reinigung dieses Flusensiebs 4, welches unterhalb der Trommel 2 angeordnet ist, sind eine entsprechende Vorrichtung und ein flüssiges Spülmedium vorgesehen. Das Spülmedium kann beispielsweise das im Betrieb des Wäschetrockners 1 anfallende Kondensat sein. Das Spülmedium wird in einem nicht dargestellten Behälter bevorratet und über ein Fallrohr 5 in einen seitlichen Zulauf 6 eines Diffusors 7 der Vorrichtung in den Diffusor 7 geleitet. Der Diffusor 7 ist oberhalb des Flusensiebs 4 angeordnet. Aufgrund der Ausgestaltung des Diffusors 7 und der erforderlichen seitlichen Zuleitung des Spülmediums wird dieses Spülmedium im Diffusor 7 gemäß den Strömungsrichtungen, die durch die Pfeile P1 dargestellt sind, zu dem Flusensieb 4 geleitet. Die Strömungsrichtung weist eine sehr große Komponente in horizontaler Richtung auf, so dass sich bei frontseitiger Betrachtung eine Strömungsrichtung schräg nach rechts unten ergibt. Dadurch entsteht jedoch eine relativ ungleichmäßige Strömungsverteilung auf dem Flusensieb 4, und dadurch ergibt sich eine ungleichmäßige Reinigung. In der Darstellung gemäß Fig. 1 ist in diesem Zusammenhang der linke untere Teil des Flusensiebs 4 nicht oder nur sehr schlecht mit Spülflüssigkeit überströmbar, und daher ist auch dort die Reinigung von Flusen und das Abspülen dieser Flusen nur eingeschränkt möglich.

Da durch die Beschickungsöffnung 3 oberhalb des Flusensiebs 4 ein Zulauf des Spülmediums zum Flusensieb 4 nur seitlich erfolgen kann, wie es in Fig. 1 dargestellt ist, hat die Flüssigkeit mit der bekannten Ausgestaltung des Diffusors 7 eine sehr starke horizontale Strömungskomponente.

Aus der DE 10 2008 055 086 A1 ist eine Vorrichtung zum Reinigen eines Bauteils eines Trockners mit flüssigem Spülmedium, welche einen über dem Bauteil angeordneten Diffusor zum Verteilen des Spülmediums aufweist, wobei der Diffusor einen über seine Breite sich erstreckenden Verteilungskanal zum Verteilen des in den Diffusor eingeleiteten Spülmediums und einen strömungstechnisch mit dem Verteilungskanal gekoppelten Überlaufbereich aufweist, mit welchem das Spülmedium in vertikaler Strömungsrichtung nach unten zu dem Bauteil leitbar ist, bekannt.

Es ist Aufgabe der vorliegenden Erfindung, eine Vorrichtung zum Reinigen eines mit Flusen beaufschlagten Bauteils eines Trockners zu schaffen, mit der eine gleichmäßigere Reinigung des Bauteils erreicht werden kann. Ebenso ist es entsprechende Aufgabe, einen Trockner im Hinblick auf eine verbesserte Entfernung der Flusen zu gewährleisten.

Diese Aufgabe wird durch eine Vorrichtung und einen Trockner gemäß den Merkmalen des jeweiligen unabhängigen Patentanspruchs (Ansprüche 1 und 14) gelöst. Bevorzugte Ausgestaltungen der Erfindung sind in den abhängigen Patentansprüchen und der nachfolgenden Beschreibung niedergelegt, wobei bevorzugte Ausgestaltungen im Rahmen des technisch Sinnvollen miteinander kombinierbar sind sowie bevorzugten Ausgestaltungen der Vorrichtung zum Reinigen bevorzugte Ausgestaltungen des Trockners entsprechen und umgekehrt.

Eine erfindungsgemäße Vorrichtung zum Reinigen eines Bauteils eines Trockners mit flüssigem Spülmedium umfasst einen Diffusor, welcher zur Verteilung des Spülmediums ausgebildet ist und welcher über dem zu reinigenden Bauteil angeordnet ist. Der Diffusor umfasst einen über seine Breite sich erstreckenden Verteilungskanal zum Verteilen des in den Diffusor eingeleiteten Spülmediums und einen strömungstechnisch mit dem Verteilungskanal gekoppelten Überlaufbereich, mit welchem das Spülmedium mit vertikaler Strömungsrichtung nach unten zu dem Bauteil leitbar ist.

Bei einer derartigen Ausgestaltung, bei der das Spülmedium bei frontseitiger Betrachtung des Trockners quasi in im Wesentlichen senkrechter Strömungsrichtung und somit ohne horizontale Strömungskomponente gemäß der Zulaufrichtung des Spülmediums in den Diffusor nach unten zu dem Bauteil geleitet wird, können quasi alle Bereiche des Bauteils mit diesem Spülmedium gespült werden, und ein deutlich verbesserter Reinigungseffekt kann erzielt werden. Da nicht mehr, wie im Stand der Technik gemäß Fig. 1 aufgrund des Zulaufs und der Ausgestaltung des dortigen Diffusors quasi eine bei frontseitiger Betrachtung schräge Strömungsrichtung auftritt, sondern diese Strömungsrichtung beim erfindungsgemäßen Diffusor weitgehend vertikal nach unten orientiert ist, können gerade auch im Zulaufbereich und an den unteren Stellen des Bauteils verbesserte Reinigungswirkungen gewährleistet werden.

Vorzugsweise erstreckt sich der Überlaufbereich über die gesamte Breite des Verteilungskanals. Durch diese Abstimmung der Ausmaße kann auch das Bereitstellen des Spülmediums vom Verteilungskanal in den Überlaufbereich über die gesamte Breite sehr gleichmäßig erfolgen, so dass auch diesbezüglich nicht unerwünscht starke Schwankungen des Stroms des Spülmediums über die Breite eines Überlaufbereichs auftreten, so dass auch hier quasi über die gesamte Breite ein gleichmäßiger Zulauf in das zu reinigende Bauteil gewährleistet werden kann.

Es ist vorgesehen, dass der Überlaufbereich zumindest zwei, insbesondere mehrere Kammern, über seine Breite betrachtet, aufweist, die durch Rippen begrenzt sind, wobei die Rippen quer zur Einströmrichtung des Spülmediums in dem Verteilungskanal angeordnet sind. Durch diese Ausgestaltung wird eine besonders vorteilhafte Möglichkeit bereitgestellt, um zum einen die Einströmung des Spülmediums in das Bauteil mit vertikaler Strömungsrichtung und zum anderen über die gesamte Breite das Einströmen mit möglichst gleichem Strömungsdruck zu gewährleisten. Das Reinigungsergebnis kann durch diese Ausgestaltung mit besonderer Güte erzielt werden.

Durch diese auch im Hinblick auf ihre Orientierung besonders spezifisch angebrachten Rippen werden somit quasi oberhalb vom Verteilungskanal separate abgegrenzte Flutungsbecken gebildet, wobei durch diese Rippen ein unerwünschtes Überlaufen und Überschwappen zwischen den Kammern vermieden ist. Auch dadurch kann das Einströmen des Spülmediums in das zu reinigende Bauteil im Hinblick auf die vertikale Strömungsrichtung verbessert werden, und durch das Vermeiden von Überschwappungen das Auftreten großer schräg ausgebildeter Strömungsrichtungen des in das Bauteil einströmenden Spülmediums verhindert werden.

Vorzugsweise ist der Verteilungskanal positionell betrachtet unter dem Überlaufbereich ausgebildet. Durch eine derartige Ausgestaltung kann zunächst ein ungehinderter Zulauf des Spülmediums in den Diffusor gewährleistet werden und zunächst der Verteilungskanal entsprechend geflutet werden. In dem Verteilungskanal sind über seine gesamte Breite quasi keine Strömungshindernisse ausgebildet, so dass die Füllung auch sehr schnell und über die gesamte Breite gleichmäßig erfolgen kann. Durch die ÜbereinanderAnordnung des Verteilungskanals und des Überlaufbereichs kann auch die Zuleitung des Spülmediums über den Überlaufbereich zum zu reinigenden Bauteil dosierter und abgestimmter über die gesamte Breite erfolgen.

Vorzugsweise sind die Rippen in einem Abstand zwischen 10 mm und 80 mm, insbesondere bei 40 mm, angeordnet. Dadurch ergeben sich besonders geeignete Volumina für diese Kammern im Hinblick auf deren Anzahl und deren schnellen Befüllmöglichkeit sowie deren sehr vertikal gerichtete Abgabe des Spülmediums in das Flusensieb.

Vorzugsweise erstreckt sich eine Rippe über die gesamte Tiefe des Überlaufbereichs und bildet somit eine voll geschlossene Trennwand zwischen zwei Kammern.

Vorzugsweise ist vorgesehen, dass der Überlaufbereich Umlenkungen für das Spülmedium aufweist, durch welche das von dem Verteilungskanal nach oben strömende Spülmedium in einer Kammer des Überlaufbereichs in Richtung eines Auslasses einer Kammer nach unten umgelenkt ist. Durch eine derartige Ausgestaltung ist das besonders dosierte Überlaufen und Einbringen des Spülmediums von dem Diffusor in das Bauteil gewährleistet und eine besonders genau gerichtete Strömungsrichtung im Hinblick auf das vertikale Einströmen des Spülmediums in das zu reinigende Bauteil realisiert. Auch dies trägt besonders vorteilhaft dazu bei, dass ein erwünschtes Überschwappen vom Diffusor in das zu reinigende Bauteil vermieden wird und ein sehr dosiertes und gerichtetes Einströmen des Spülmediums zu dem Bauteil erreicht werden kann. Nicht zuletzt wird dadurch auch gewährleistet, dass erst bei einem gewissen Befüllungsgrad des Verteilungskanals ein Überströmen in den Überlaufbereich und von dort zu dem zu reinigenden Bauteil gewährleistet wird.

Vorzugsweise ist ein Auslasskanal des Überlaufbereichs zu seinem Auslass hin verjüngt ausgebildet. Auch dadurch werden die Strömungsdosierung, die Vorgabe der Strömungsrichtung und das gezielte Einströmen in das Bauteil verbessert.

Vorzugsweise ist vorgesehen, dass der Verteilungskanal und der Überlaufbereich so angeordnet und strömungstechnisch gekoppelt sind, dass das in den Verteilungskanal einströmende Spülmedium den Verteilungskanal über seine gesamte Breite flutet und nach vollständiger Befüllung des Verteilungskanals automatisch ein Staudruck aufgebaut ist, durch welchen das Spülmedium in den Überlaufbereich gedrückt wird und über die Auslässe im Überlaufbereich vertikal nach unten das Bauteil überströmt. Es wird durch eine sehr angepasste positionelle Ordnung des Verteilungskanals und des Überlaufsbereichs sowie deren explizite Formgestaltung quasi ein strömungstechnischer Automatismus geschaffen, mit dem sowohl die Befüllung des Diffusors schnell und über die Breite gleichmäßig erfolgen kann und darüber hinaus der äußert präzise und dosierte und sehr gerichtete Strömungszulauf in das Bauteil, das von Flusen zu reinigen ist, automatisch erreicht wird.

Vorzugsweise ist der Verteilungskanal an seiner dem Überlaufbereich zugewandten Seite verjüngt ausgebildet. Durch diese Ausgestaltung kann auch ein frühzeitiges und unerwünschtes Überschwappen von Spülmedium beim Befüllen des Verteilungskanals in den Überlaufbereich und von diesem in unerwünschter Weise zu diesem Zeitpunkt zu dem Bauteil verhindert werden. Darüber hinaus kann durch diese Ausgestaltung des Verteilungskanals auch der besonders präzise Aufbau des erforderlichen Staudrucks gewährleistet werden.

Vorzugsweise ist vorgesehen, dass sich der Verteilungskanal und der Überlaufbereich über die gesamte Breite des Bauteils, insbesondere eines Flusensiebs des Trockners, erstrecken. Durch diese Dimensionierung kann quasi über die gesamte Breite eine vertikale Einströmung des Spülmediums in das Bauteil gewährleistet und eine nahezu vollständig und gleichmäßige Reinigung des Bauteils ermöglicht werden.

Vorzugsweise ist ein Zulauf für Spülmedium zum Verteilungskanal seitlich an dem Diffusor und an einem Ende des Verteilungskanals ausgebildet. Dies ist in Breitenrichtung des Diffusors betrachtet entsprechend ausgebildet.

Insbesondere ist der Verteilungskanal rinnenartig ausgebildet und an seiner dem zu reinigenden Bauteil zugewandten Unterseite geschlossen ausgebildet. Diese nach oben zum Überlaufbereich hin offene Ausgestaltung ermöglicht bei vollständiger Befüllung des Verteilungskanals eine automatische Überströmung des Spülmediums in den Überlaufbereich.

Insbesondere ist der Diffusor mit seinem Verteilungskanal und seinem Überlaufbereich einstückig ausgebildet. Vorzugsweise ist diesbezüglich ein Kunststoffteil realisiert, so dass ein fertigungstechnisch sehr einfach und kostengünstig herstellbares Teil geschaffen ist. Darüber hinaus kann durch diese Einstückigkeit die Bauteilanzahl der Vorrichtung reduziert werden. Nicht zuletzt werden durch diese Einstückigkeit Montagetoleranzen zwischen dem Verteilungskanal und dem Überlaufbereich verhindert, so dass gerade im Hinblick auf die strömungstechnische Kopplung eine besonders vorteilhafte Ausgestaltung realisiert ist und die Beeinträchtigung des strömungstechnischen Wirkprinzips aufgrund von Montagetoleranzen, die bei separaten Bauteilen auftreten könnten, vermieden wird.

Nicht zuletzt kann durch eine derartige Ausgestaltung auch eine gewichtsreduzierte Vorrichtung bereitgestellt werden.

Des Weiteren betrifft die Erfindung einen Trockner, insbesondere einen Wäschetrockner oder einen Waschtrockner, mit zumindest einem mit Flusen beaufschlagbaren Bauteil und einer erfindungsgemäßen Vorrichtung oder einer vorteilhaften Ausgestaltung davon, welche zum Reinigen dieses Bauteils ausgebildet und angeordnet ist.

Demgemäß weist der erfindungsgemäße Trockner neben dem zumindest einen mit Flusen beaufschlagbaren Bauteil eine Vorrichtung zum Reinigen des Bauteils mit flüssigem Spülmedium auf, welche Vorrichtung einen über dem Bauteil angeordneten Diffusor zum Verteilen des Spülmediums aufweist. Der Diffusor weist dabei einen über seine Breite sich erstreckenden Verteilungskanal zum Verteilen des in den Diffusor eingeleiteten Spülmediums und einen strömungstechnisch mit dem Verteilungskanal gekoppelten Überlaufbereich auf, womit das Spülmedium in vertikaler Strömungsrichtung nach unten zu dem Bauteil leitbar ist.

Vorteilhafte Ausführungen der erfindungsgemäßen Vorrichtung sind als vorteilhafte Ausführungen des erfindungsgemäßen Trockners anzusehen.

Vorzugsweise ist vorgesehen, dass der Verteilungskanal und der Überlaufbereich so angeordnet und strömungstechnisch gekoppelt sind, dass das in den Verteilungskanal einströmende Spülmedium den Verteilungskanal über seine gesamte Breite flutet, und nach vollständiger Befüllung des Verteilungskanals automatisch ein Staudruck in dem Verteilungskanal aufgebaut wird, durch welchen das Spülmedium in den Überlaufbereich gedrückt wird und über die Auslässe im Überlaufbereich vertikal nach unten in das zu reinigende Bauteil überströmt.

Besonders bevorzugt ist das von Flusen zu reinigenden Bauteil im erfindungsgemäßen Trockner ein Flusenfilter.

Die Erfindung und ihre bevorzugten Ausführungsformen ergeben sich aus den Patentansprüchen, den Figuren der beigefügten Zeichnung und der nachfolgenden Figurenbeschreibung. Die vorstehend in der Beschreibung genannten Merkmale und Merkmalskombinationen, dazu auch die in der Figurenbeschreibung und/oder in den Figuren alleine gezeigten Merkmale und Merkmalskombinationen sind nicht nur in der jeweils angegebenen Kombination, sondern auch in anderen Kombinationen oder in Alleinstellung verwendbar.

Ein Ausführungsbeispiel der Erfindung wird nachfolgend anhand schematischer Figuren in der beigefügten Zeichnung näher erläutert. Es zeigen:
- Fig. 1: eine schematische Schnittdarstellung eines Trockners mit einer Vorrichtung für ein Flusensieb gemäß dem Stand der Technik;
- Fig. 2: eine vergrößerte Darstellung eines Ausführungsbeispiels einer hierin erstmals gelehrten Vorrichtung;
- Fig. 3: eine erste Schnittdarstellung durch einen Diffusor der Vorrichtung gemäß Fig. 2; und
- Fig. 4: eine weitere Schnittdarstellung durch den Diffusor gemäß Fig. 2 und Fig. 3

In den Figuren sind gleiche oder funktionsgleiche Elemente mit den gleichen Bezugszeichen versehen.

Im Hinblick auf die Ausgestaltung eines hierin erstmals gelehrten Trockners 1 mit einer Trommel 2, einer Beschickungsöffnung 3, einem Flusensieb 4, einem Fallrohr 5 zur Zuleitung eines flüssigen Spülmediums und weiterer nicht näher gekennzeichneter Komponenten wird auf den Trockner 1 gemäß Fig. 1 verwiesen.

An Stelle des dort gezeigten Diffusors 7 ist in dem Trockner 1 eine Vorrichtung 8 mit einem Diffusor 9 gemäß Fig. 2 angeordnet. Fig. 2 zeigt eine frontseitige Betrachtung der Vorrichtung 8 analog zur Betrachtungsrichtung in Fig. 1. Gemäß der schematischen Darstellung in Fig. 2 ist die Vorrichtung in vertikaler Richtung (y-Richtung) betrachtet über dem Flusensieb 4 angeordnet. Das Flusensieb 4 stellt im Ausführungsbeispiel das mit Flusen beaufschlagte Bauteil dar, welches mit dem flüssigen Spülmedium zu reinigen ist. Das flüssige Spülmedium, welches beispielsweise gesammeltes Kondensat sein kann, wird gemäß der Pfeildarstellung P2 über das Fallrohr 5 zu einem Zulauf 10 geführt. Dieser Zulauf 10 mündet in den Diffusor 9 der Vorrichtung 8, wobei gemäß der gezeigten Darstellung der Zulauf 10 an einer Seite 11 einmündet. Diese seitliche Einmündung ist aufgrund der Anordnung des Flusensiebs 4 unter der Trommel 2 erforderlich. Das Flusensieb 4 weist eine Breite b1 auf, wobei sich die Breite in x-Richtung und somit horizontal bemisst. In entsprechender Weise erstreckt sich auch der Diffusor 9 über eine Breite, die zumindest der Gesamtbreite b1 des Flusensiebs 4 entspricht. Der Diffusor 9 umfasst einen Verteilungskanal 12 und einen Überlaufbereich 13. Der Verteilungskanal 12 erstreckt sich über die gesamte Breite des Diffusors 9 und somit auch über die gesamte Breite b1 des Flusensiebs 4. Entsprechend erstreckt sich im Ausführungsbeispiel auch der Überlaufbereich 13, welcher in y-Richtung oberhalb des Verteilungskanals 12 ausgebildet ist, über diese gesamte Breite b1. Der Diffusor 9 mit seinem Verteilungskanal 12 und seinem Überlaufbereich 13 ist als einstückiges Teil ausgebildet.

Der Verteilungskanal 12, der mit dem Zulauf 10 verbunden ist, weist über seine gesamte Breite keine den Strömungsquerschnitt in x-Richtung betrachtet vermindernde Bauteile auf. Der Zulauf ist somit quasi ungehindert und es kann eine schnelle und gleichmäßige Befüllung des Verteilungskanals 12 über die gesamte Breite erreicht werden. Darüber hinaus ist der Verteilungskanal 12 so ausgebildet, dass er einen möglichst großen Strömungsquerschnitt aufweist, um eine Drosselung der Zuströmung des flüssigen Spülmediums über den Zulauf 10 möglichst gering zu halten.

Im darüber ausgebildeten und angeordneten Überlaufbereich 13 ist demgegenüber eine Mehrzahl von Kammern ausgebildet, wobei diese Kammern jeweils durch Trennwände, die durch Rippen 14, 15, 16 und 17 ausgebildet sind, voneinander separiert sind. Die Rippen 14 bis 17 sind in der beispielhaft dargestellten Anzahl lediglich auch beispielhaft zu verstehen. Es können auch mehr oder weniger derartiger voneinander beabstandeter, parallel zueinander orientierter Rippen 14 bis 17 vorgesehen sein. Die Rippen 14 bis 17 sind im Ausführungsbeispiel quer und somit insbesondere senkrecht zur im Wesentlichen horizontalen Strömungsrichtung P3, die die Strömung der Flüssigkeit im Verteilungskanal 12 angibt, orientiert. Die Rippen 14 bis 17 erstrecken sich somit in parallelen Ebenen, die senkrecht zur Figurenebene orientiert sind und die y-Achse aufweisen.

Durch die Rippen 14 bis 17 sind Kammern 22, 23, 24, 25 und 26 gebildet.

Vorzugsweise beträgt der Abstand in x-Richtung zwischen den Rippen 14 bis 17 zwischen 10 mm und 80 mm, bevorzugt 40 mm.

Durch diese Ausgestaltung des Verteilungskanals 12 und des Überlaufbereichs 13 kann eine Verteilung der Reinigungsflüssigkeit über die Breite des Flusensiebs 4 ohne größere Strömungswiderstände im Diffusor 9 erfolgen.

Wenn der Bereich zur Wasserverteilung restlos mit Flüssigkeit gefüllt ist und somit der Verteilungskanal 12 vollständig befüllt ist, wird ein Staudruck aufgebaut, der dieses Wasser bzw. das Spülmedium in den oberen Bereich des Diffusors 9 und somit in den Überlaufbereich 13 drückt, wo die Flüssigkeit zum Austritt aus dem Diffusor 9 und zum Zuleiten zu dem Flusensieb 4 umgelenkt wird. Insbesondere ist der Überlaufbereich 13 so aufgebaut, dass das Zuleiten des Spülmediums zu dem Flusensieb 4 mit vertikaler Strömungsrichtung bei frontseitiger Betrachtung der Vorrichtung 8 gemäß der Pfeildarstellung P4 erfolgt und somit die Strömungsrichtung P4 bei frontseitiger Betrachtung vertikal nach unten orientiert ist.

Durch diese Ausgestaltung des Diffusors 9 und der damit geschaffenen Möglichkeit wird eine vollständige und gleichmäßige Zuleitung der Reinigungsflüssigkeit zu dem Flusensieb 4, und durch die vertikale Strömungsrichtung des zu dem Flusensieb 4 strömenden Spülmediums eine umfängliche Flusenentfernung aus dem Flusensieb 4 zu dessen Reinigung gewährleistet.

In Fig. 3 ist eine schematische Schnittdarstellung entlang der Schnittlinie III-III des Diffusors 9 im Bereich einer Rippe, im Ausführungsbeispiel der Rippe 14, gezeigt. In dieser Darstellung ist der Verteilungskanal 12 mit dem darüber ausgebildeten Überlaufbereich 13 zu erkennen. Darüber hinaus ist die Rippe 14 dargestellt. Der nach unten geschlossene und rinnenartig ausgebildete Verteilungskanal 12 ist nach oben zum Überlaufbereich 13 hin verjüngt ausgebildet. Der Verteilungskanal 12 geht direkt in den Überlaufbereich 13 über.

Im Überlaufbereich 13 sind Umlenkungen 18 ausgebildet, durch welche das aufgrund des aufgebauten Staudrucks vom Verteilungskanal 12 nach oben in den Überlaufbereich 13 gedrückte Spülmedium in Richtung eines Auslasskanals 19 umgelenkt wird. Der Auslasskanal 19 weist an seinem vorderen Ende einen Auslass 20 auf, wobei sich dieser Auslasskanal 19 zum Auslass 20 hin verjüngt.

Im Hinblick auf das vertikale Einströmen des Spülmediums vom Diffusor 9 in das Flusensieb 4 ist eine Strömungsrichtung verstanden, bei der gemäß der Darstellung in Fig. 2 quasi keine vektorielle Strömungskomponente in x-Richtung auftritt. Gemäß der Darstellung in Fig. 3 kann erkannt werden, dass das Flusensieb 4 gegenüber der y-Richtung nach vorne oder nach hinten geneigt angeordnet sein kann und somit auch gegenüber der Figurenebene in Fig. 2 nach vorne oder nach hinten angeordnet sein kann. Diesbezüglich ist dann auch die Strömungsrichtung gemäß der Pfeildarstellung P4 entsprechend geneigt, wobei diesbezüglich die Neigung nach hinten oder nach vorne gegenüber der Figurenebene in Fig. 2 ebenfalls als vertikal verstanden wird. Im vorliegenden Kontext ist somit vertikaler Strömungsverlauf dahingehend zu verstehen, dass er keine oder eine nahezu vernachlässigbare vektorielle Strömungskomponente in x-Richtung gemäß der Darstellung in Fig. 2 keine oder vernachlässigbare Strömungskomponente und somit in Richtung des Einströmens des Spülmediums (Richtung P3) in den Verteilungskanal 12 aufweist.

In Fig. 4 ist eine weitere Schnittdarstellung des Diffusors 9 gezeigt, wobei der Schnitt entlang der Schnittlinie IV-IV in Fig. 2 erfolgt. Es ist eine Schnittdarstellung entfernt von einer Rippe durch eine Kammer gebildet, wobei diesbezüglich die Kammer 22 gegeben ist. Diesbezüglich ist auch die Umlenkung 18 im Überlaufbereich 13 zu erkennen, wobei das Umlenken des Spülmediums gemäß der Pfeildarstellung P5 erfolgt. Dazu ist auch eine bereits in Fig. 3 gezeigte Trennwand 21 zwischen dem Auslasskanal 19 und dem oberen Ende des Verteilungskanals 12 gezeigt. Darüber hinaus bildet die Trennwand 21 auch eine Separierung zwischen dem Auslasskanal 19 und dem in den Verteilungskanal 12 mündenden bzw. anschließenden Teil des Überlaufbereichs 13.

Im Hinblick auf die strömungstechnische Funktionsweise des Diffusors 9 sei nochmals auf die Figuren 3 und 4 eingegangen. Mit der Befüllung des nach unten geschlossenen und nach oben zum Überlaufbereich 13 hin offenen Verteilungskanals 12 über den Zulauf 10 mit Spülmedium erfolgt diesbezüglich eine vollständige Befüllung. Aufgrund der Formgebung der Anordnung und der strömungstechnisch aneinander angepassten Komponenten des Diffusors 9 ist insbesondere erst nach der vollständigen Befüllung des Verteilungskanals 12 automatisch eine Staudruckerzeugung einhergehend, durch welche das Spülmedium in den oberen Bereich des Diffusors 9 und somit in den Überlaufbereich 13 gedrückt wird. Dort wird dann im Weiteren das Spülmedium über die Umlenkung 18 in den Auslasskanal 19 und von dort über den Auslass 20 in das Flusensieb 4 mit der hier im Kontext gegebenen Definition einer vertikalen Strömungsrichtung zu dem Flusensieb 4 geleitet.

### Bezugszeichenliste

- 1: Trockner
- 2: Trommel
- 3: Beschickungsöffnung
- 4: Flusensieb
- 5: Fallrohr
- 6: Zulauf
- 7: Diffusor
- 8: Vorrichtung zum Reinigen
- 9: Diffusor
- 10: Zulauf
- 11: Seite
- 12: Verteilungskanal
- 13: Überlaufbereich
- 14 bis 17: Rippen
- 18: Umlenkung
- 19: Auslasskanal
- 20: Auslass
- 21: Trennwand
- 22 bis 26: Kammern

- b1: Breite
- P1 bis P5: Pfeile Strömungsrichtungen

## Patentansprüche

1. Vorrichtung (8) zum Reinigen eines mit Flusen beaufschlagbaren Bauteils (4) eines Trockners (1) mit flüssigem Spülmedium, welche einen über dem Bauteil (4) angeordneten Diffusor (9) zum Verteilen des Spülmediums aufweist, wobei der Diffusor (9) einen über seine Breite sich erstreckenden Verteilungskanal (12) zum Verteilen des in den Diffusor (9) eingeleiteten Spülmediums und einen strömungstechnisch mit dem Verteilungskanal (12) gekoppelten Überlaufbereich (13) aufweist, mit welchem das Spülmedium in vertikaler Strömungsrichtung (P4) nach unten zu dem Bauteil (4) leitbar ist, **dadurch gekennzeichnet, dass** der Überlaufbereich (13) Kammern (22 bis 26) aufweist, die durch Rippen (14 bis 17) separiert sind, wobei die Rippen (14 bis 17) quer zur Einströmrichtung (P3) des Spülmediums in den Verteilungskanal (12) angeordnet sind.

2. Vorrichtung (8) nach Anspruch 1, **dadurch gekennzeichnet, dass** sich der Überlaufbereich (13) über die gesamte Breite des Verteilungskanals (12) erstreckt.

3. Vorrichtung (8) nach Anspruch 1 oder 2, **dadurch gekennzeichnet, dass** der Verteilungskanal (12) unter dem Überlaufbereich (13) ausgebildet ist.

4. Vorrichtung (8) nach einem der vorhergehenden Ansprüche, **dadurch gekennzeichnet, dass** die Rippen (14 bis 17) in einem Abstand zwischen 10 mm und 80 mm, insbesondere 40 mm, zueinander angeordnet sind.

5. Vorrichtung (8) nach einem der vorhergehenden Ansprüche, **dadurch gekennzeichnet, dass** sich eine Rippe (14 bis 17) über die gesamte Tiefe des Überlaufbereichs (13) erstreckt und eine Trennwand zwischen zwei Kammern (22 bis 26) bildet.

6. Vorrichtung (8) nach einem der vorhergehenden Ansprüche, **dadurch gekennzeichnet, dass** der Überlaufbereich (13) Umlenkungen (18) aufweist, durch welche das von dem Verteilungskanal (12) nach oben strömende Spülmedium in einer Kammer (22 bis 26) in Richtung eines Auslasses (20) einer Kammer (22 bis 26) nach unten umgelenkt ist.

7. Vorrichtung (8) nach einem der vorhergehenden Ansprüche, **dadurch gekennzeichnet, dass** ein Auslasskanal (19) des Überlaufbereichs (13) zu seinem Auslass (20) hin verjüngt ausgebildet ist.

8. Vorrichtung (8) nach einem der vorhergehenden Ansprüche, **dadurch gekennzeichnet, dass** der Verteilungskanal (12) und der Überlaufbereich (13) so angeordnet und strömungstechnisch gekoppelt sind, dass das in den Verteilungskanal (12) einströmende Spülmedium den Verteilungskanal (12) über seine gesamte Breite flutet und nach vollständiger Befüllung des Verteilungskanals (12) automatisch ein Staudruck aufgebaut ist, durch welchen das Spülmedium in den Überlaufbereich (13) gedrückt wird und über die Auslässe (20) im Überlaufbereich (13) vertikal nach unten das Bauteil (4) überströmt.

9. Vorrichtung (8) nach einem der vorhergehenden Ansprüche, **dadurch gekennzeichnet, dass** der Verteilungskanal (12) an seiner dem Überlaufbereich (13) zugewandten Seite verjüngt ausgebildet ist.

10. Vorrichtung (8) nach einem der vorhergehenden Ansprüche, **dadurch gekennzeichnet, dass** sich der Verteilungskanal (12) und der Überlaufbereich (13) über die gesamte Breite (b1) des Bauteils, insbesondere eines Flusensiebs (4), erstrecken.

11. Vorrichtung (8) nach einem der vorhergehenden Ansprüche, **dadurch gekennzeichnet, dass** ein Zulauf (10) für das Spülmedium zum Verteilungskanal (12) seitlich an dem Diffusor (9) an einem Ende (11) des Verteilungskanals (12) ausgebildet ist.

12. Vorrichtung (8) nach einem der vorhergehenden Ansprüche, **dadurch gekennzeichnet, dass** der Verteilungskanal (12) rinnenartig ausgebildet ist und an seiner dem Bauteil (4) zugewandten Unterseite geschlossen ausgebildet ist.

13. Vorrichtung (8) nach einem der vorhergehenden Ansprüche, **dadurch gekennzeichnet, dass** der Diffusor (9) mit seinem Verteilungskanal (12) und seinem Überlaufbereich (13) einstückig ausgebildet ist.

14. Trockner (1) mit zumindest einem mit Flusen beaufschlagbaren Bauteil (4) und einer Vorrichtung (8) zum Reinigen des Bauteils (4) mit flüssigem Spülmedium gemäß Anspruch 1.

15. Trockner (1) nach Anspruch 14, **dadurch gekennzeichnet, dass** das Bauteil (4) ein Flusenfilter (4) ist.

## Claims

1. Device (8) for cleaning a component (4), which can be loaded with lint, of a drier (1) by liquid rinsing medium, which comprises a diffuser (9), which is arranged above the component (4), for distributing the rinsing medium, wherein the diffusor (9) has a distribution channel (12), which extends over its width, for distributing the rinsing medium introduced into the diffuser (9) and an overflow region (13), which is coupled in terms of flow with the distribution channel (12) and by which the rinsing medium can be conducted in vertical flow direction (P4) downwardly to the component (4), **characterised in that** the overflow region (13) has chambers (22 to 26), which are separated by ribs (14 to 17), wherein the ribs (14 to 17) are arranged transversely to the direction (P3) of flow of the rinsing medium into the distribution channel (12).

2. Device (8) according to claim 1, **characterised in that** the overflow region (13) extends over the entire width of the distribution channel (12).

3. Device (8) according to claim 1 or 2, **characterised in that** the distribution channel (12) is formed below the overflow region (13).

4. Device (8) according to any one of the preceding claims, **characterised in that** the ribs (14 to 17) are arranged at a spacing of between 10 millimetres and 80 millimetres, particularly 40 millimetres, from one another.

5. Device (8) according to any one of the preceding claims, **characterised in that** a rib (14 to 17) extends over the entire width of the overflow region (13) and forms a partition wall between two chambers (22 to 26).

6. Device (8) according to any one of the preceding claims, **characterised in that** the overflow region (13) has deflections (18) by which the rinsing medium flowing upwardly from the distribution channel (12) is deflected downwardly into a chamber (22 to 26) in the direction of an outlet (20) of a chamber (22 to 26).

7. Device (8) according to any one of the preceding claims, **characterised in that** an outlet channel (19) of the overflow region (13) is constructed to taper towards its outlet (20).

8. Device (8) according to any one of the preceding claims, **characterised in that** the distribution channel (12) and the overflow region (13) are so arranged and coupled in terms of flow that the rinsing medium flowing into the distribution channel (12) floods the distribution channel (12) over its entire width and after complete filling of the distribution channel (12) a back pressure is automatically built up, by which the rinsing medium is forced into the overflow region (13) and by way of the outlets (20) flows in the overflow region (13) vertically downwardly over the component (4).

9. Device (8) according to any one of the preceding claims, **characterised in that** the distribution channel (12) is constructed to taper at its end facing the overflow region (13).

10. Device (8) according to any one of the preceding claims, **characterised in that** the distribution channel (12) and the overflow region (13) extend over the entire width (b1) of the component, particularly a lint filter (4).

11. Device (8) according to any one of the preceding claims, **characterised in that** a feed (10) for the rinsing medium to the distribution channel (12) is formed laterally at the diffuser (9) at an end (11) of the distribution channel (12).

12. Device (8) according to any one of the preceding claims, **characterised in that** the distribution channel (12) is of gutter-like construction and is formed to be closed at its underside facing the component (4).

13. Device (8) according to any one of the preceding claims, **characterised in that** the diffuser (9) together with its distribution channel (12) and its overflow region (13) is of integral construction.

14. Drier (1) with at least one component (4), which can be loaded with lint, and a device (8) according to claim 1 for cleaning the component (4) by liquid rinsing medium.

15. Drier (1) according to claim 14, **characterised in that** the component (4) is a lint filter (4).

## Revendications

1. Dispositif (8) destiné à nettoyer un élément (4), pouvant être chargé avec des peluches, d'un appareil de séchage (1) à l'aide d'un fluide de nettoyage, lequel dispositif présente un diffuseur (9) disposé au-dessus de l'élément (4), destiné à distribuer le fluide de nettoyage, le diffuseur (9) présentant un canal de distribution (12) s'étendant sur sa largeur, destiné à distribuer le fluide de nettoyage introduit dans le diffuseur (9), et une zone de trop-plein (13) couplée au canal de distribution (12) quant au flux, au moyen de laquelle zone de trop-plein le fluide de nettoyage peut être guidé vers le bas en direction de l'élément (4) dans le sens vertical du flux (P4), **caractérisé en ce que** la zone de trop-plein (13) présente des chambres (22 à 26) qui sont séparées par des nervures (14 à 17), les nervures (14 à 17) étant disposées transversalement au sens d'admission (P3) du fluide de nettoyage dans le canal de distribution (12).

2. Dispositif (8) selon la revendication 1, **caractérisé en ce que** la zone de trop-plein (13) s'étend sur la largeur totale du canal de distribution (12).

3. Dispositif (8) selon la revendication 1 ou 2, **caractérisé en ce que** le canal de distribution (12) est réalisé en dessous de la zone de trop-plein (13).

4. Dispositif (8) selon l'une quelconque des revendications précédentes, **caractérisé en ce que** les nervures (14 à 17) sont disposées avec un écart compris entre 10 mm et 80 mm, notamment de 40 mm, les unes par rapport aux autres.

5. Dispositif (8) selon l'une quelconque des revendications précédentes, **caractérisé en ce qu'**une nervure (14 à 17) s'étend sur toute la profondeur de la zone de trop-plein (13) et forme une paroi de séparation entre deux chambres (22 à 26).

6. Dispositif (8) selon l'une quelconque des revendications précédentes, **caractérisé en ce que** la zone de trop-plein (13) présente des déflecteurs (18) au moyen desquels le fluide de nettoyage affluant vers le haut depuis le canal de distribution (12) dans une chambre (22 à 26) est dévié vers le bas en direction d'une sortie (20) d'une chambre (22 à 26).

7. Dispositif (8) selon l'une quelconque des revendications précédentes, **caractérisé en ce qu'**un canal de sortie (19) de la zone de trop-plein (13) est réalisé en se rétrécissant en direction de sa sortie (20).

8. Dispositif (8) selon l'une quelconque des revendications précédentes, **caractérisé en ce que** le canal de distribution (12) et la zone de trop-plein (13) sont disposés et couplés quant au flux de manière à ce que le fluide de nettoyage affluant dans le canal de distribution (12) inonde le canal de distribution (12) sur toute sa largeur et **en ce qu'**une pression d'accumulation se produise automatiquement après le remplissage complet du canal de distribution (12), au moyen de laquelle le fluide de nettoyage est pressé dans la zone de trop-plein (13) et submerge l'élément (4) verticalement vers le bas par l'intermédiaire des sorties (20) dans la zone de trop-plein (13).

9. Dispositif (8) selon l'une quelconque des revendications précédentes, **caractérisé en ce que** le canal de distribution (12) est réalisé en se rétrécissant sur son côté tourné vers la zone de trop-plein (13).

10. Dispositif (8) selon l'une quelconque des revendications précédentes, **caractérisé en ce que** le canal de distribution (12) et la zone de trop-plein (13) s'étendent sur toute la largeur (b1) de l'élément, notamment d'un filtre à peluches (4).

11. Dispositif (8) selon l'une quelconque des revendications précédentes, **caractérisé en ce qu'**une arrivée (10) pour le fluide de nettoyage vers le canal de distribution (12) est réalisée latéralement sur le diffuseur (9) sur une extrémité (11) du canal de distribution (12).

12. Dispositif (8) selon l'une quelconque des revendications précédentes, **caractérisé en ce que** le canal de distribution (12) est réalisé en forme de goulotte et est réalisé de manière fermée sur son côté inférieur tourné vers l'élément (4).

13. Dispositif (8) selon l'une quelconque des revendications précédentes, **caractérisé en ce que** le diffuseur (9) est réalisé d'une seule pièce avec son canal de distribution (12) et sa zone de trop-plein (13).

14. Appareil de séchage (1) comprenant au moins un élément (4) pouvant être chargé de peluches et un dispositif (8) destiné à nettoyer l'élément (4) à l'aide de fluide de nettoyage liquide selon la revendication 1.

15. Appareil de séchage (1) selon la revendication 14, **caractérisé en ce que** l'élément (4) est un filtre à peluches (4).
